# EUROPÄISCHE PATENTSCHRIFT

(11) **EP 3 002 358 B1**
(45) Veröffentlichungstag und Bekanntmachung des Hinweises auf die Patenterteilung: **29.06.2022**
(21) Anmeldenummer: 15183920.6
(22) Anmeldetag: 04.09.2015
(51) Int. Cl.: A47L 15/42, D06F 39/08

(54) **VERBINDUNGSEINRICHTUNG UND WASSERFÜHRENDES HAUSHALTSGERÄT**
CONNECTING DEVICE AND WATER-BEARING HOUSEHOLD DEVICE
DISPOSITIF DE LIAISON ET APPAREIL MENAGER TRANSPORTANT DE L'EAU

(30) Priorität: 30.09.2014 DE 102014219767
(43) Veröffentlichungstag der Anmeldung: 06.04.2016
(73) Patentinhaber: BSH Hausgeräte GmbH, 81739 München (DE)
(72) Erfinder: Frank, Erwin, 86637 Binswangen (DE); Lugert, Michael, 89343 Jettingen-Scheppach (DE); Winkler, Tobias, 89362 Offingen (DE)

(56) Entgegenhaltungen:
- EP-A1- 2 343 408
- DE-A1- 3 802 447
- DE-A1-102011 006 791

## Beschreibung

Die vorliegende Erfindung betrifft eine Verbindungseinrichtung und ein wasserführendes Haushaltsgerät.

Eine Geschirrspülmaschine weist üblicher Weise einen Spülbehälter zum Aufnehmen von Spülgut und eine Wasserenthärtungsanlage zum Enthärten von Frischwasser auf. Ein Gehäuse der Wasserenthärtungsanlage kann mit Hilfe eines Gewinderings an dem Spülbehälter befestigt werden. Hierzu kann an dem Anschlussflansch ein Außengewinde und an dem Gewindering ein korrespondierendes Innengewinde vorgesehen sein. Die DE 10 2011 006 791 A1 beschreibt einen derartigen Gewindering.

Aus der EP 2 343 408 A1 ist ein Kupplungselement zum Verbinden einer Anschlussleitung mit einem Anschlussstutzen einer Waschmaschine bekannt, wobei das Kupplungselement im Bereich eines ersten Endes eine Mutter aufweist, die auf den Anschlussstutzen der Waschmaschine aufschraubbar ist. Um eine Überlastung des Kupplungselements zu vermeiden, weist die Mutter einen Innenring und einen Außenring auf, wobei zwischen Innenring und Außenring eine Rutschkupplung angeordnet ist.

Vor diesem Hintergrund besteht eine Aufgabe der vorliegenden Erfindung darin, eine verbesserte Verbindungseinrichtung zur Verfügung zu stellen.

Demgemäß wird eine Verbindungseinrichtung zum Verbinden eines Anschlussstutzens einer Leitung oder eines Behältnisses mit einer Behälterwandung eines Behälters eines wasserführenden Haushaltsgeräts, insbesondere einer Geschirrspülmaschine, vorgeschlagen. Die Verbindungseinrichtung umfasst einen ringförmigen Basiskörper, der ein Gewinde aufweist, das dazu eingerichtet ist, formschlüssig in ein Gegengewinde des Anschlussstutzens einzugreifen, und zumindest ein Federelement, das dazu eingerichtet ist, den ringförmigen Basiskörper gegenüber der Behälterwandung federvorzuspannen.

Mit Hilfe des zumindest einen Federelements kann das Anzugsmoment zum Anziehen der Verbindungseinrichtung in eine definierte und stets aufrechterhaltene Axialkraft umgewandelt werden. Ähnlich einer Dehnschraubenverbindung wird die in der Schraubverbin dung gespeicherte Verformungsarbeit erhöht. Mit Hilfe des zumindest einen Federelements kann eine zuverlässige Verbindung zwischen der Verbindungseinrichtung und dem Anschlussstutzen über die gesamte Lebensdauer des wasserführenden Haushaltsgeräts aufrechterhalten werden. Undichtheiten zwischen dem Anschlussstutzen und der Behälterwandung werden hierdurch verhindert. Insbesondere ist das Federelement dazu eingerichtet, den ringförmigen Basiskörper gegenüber einem Boden des Behälters federvorzuspannen. Vorzugsweise ist das an dem ringförmigen Basiskörper vorgesehene Gewinde ein Innengewinde. Weiterhin ist das an dem Anschlussstutzen vorgesehene Gegengewinde vorzugsweise ein Außengewinde. In einer alternativen Ausführungsform der Verbindungseinrichtung ist das an dem ringförmigen Basiskörper vorgesehene Gewinde ein Außengewinde und das an dem Anschlussstutzen vorgesehene Gegengewinde ein Innengewinde.

Gemäß der Erfindung ist das zumindest eine Federelement einstückig mit dem ringförmigen Basiskörper ausgebildet.

Vorzugsweise ist das zumindest eine Federelement materialeinstückig mit dem ringförmigen Basiskörper ausgebildet. Die Verbindungseinrichtung kann beispielsweise aus einem Metallwerkstoff oder einem Kunststoffmaterial gefertigt sein. Beispielsweise kann die Verbindungseinrichtung ein Kunststoffspritzgussbauteil sein. Beispielsweise kann als Werkstoff ein mit Talkum gefülltes Polypropylenmaterial eingesetzt werden. Alternativ kann das Federelement auch ein separates Bauteil sein.

Gemäß einer weiteren Ausführungsform weist die Verbindungseinrichtung eine Vielzahl Federelemente auf, die gleichmäßig um einen Umfang des ringförmigen Basiskörpers verteilt angeordnet sind.

Vorzugsweise weist die Verbindungseinrichtung zumindest vier Federelemente auf, die gleichmäßig um den Umfang des ringförmigen Basiskörpers verteilt angeordnet sind. Die Anzahl der Federelemente ist beliebig. Beispielsweise kann die Verbindungseinrichtung auch zwölf derartige Federelemente aufweisen. Durch die Variation der Anzahl der Federelemente kann die Federvorspannung beliebig eingestellt werden. Alternativ können die Federelemente auch ungleichmäßig um den Umfang des ringförmigen Basiskörpers verteilt angeordnet sein.

Gemäß einer weiteren Ausführungsform weist das zumindest eine Federelement einen Anlageabschnitt auf, der dazu eingerichtet ist, an der Behälterwandung anzuliegen.

Der Anlageabschnitt kann gekrümmt oder eben sein. Insbesondere kann der Anlageabschnitt beim Montieren der Verbindungseinrichtung derart verformt werden, dass dieser eben an der Behälterwandung anliegt.

Erfindungsgemäß ragt das zumindest eine Federelement in einem unmontierten Zustand der Verbindungseinrichtung über eine Unterseite des ringförmigen Basiskörpers heraus.

Hierdurch ist bei der Montage der Verbindungseinrichtung gewährleistet, dass das Federelement deformiert wird.

Gemäß einer weiteren Ausführungsform ist an einer Oberseite des ringförmigen Basiskörpers eine um den ringförmigen Basiskörper umlaufende Versteifungsrippe angeordnet.

Hierdurch wird die Verwindungssteifigkeit der Verbindungseinrichtung erhöht. Insbesondere ist die ringförmige Versteifungsrippe materialeinstückig mit dem ringförmigen Basiskörper ausgebildet. Der ringförmige Basiskörper ist vorzugsweise rotationssymmetrisch bezüglich einer Symmetrie- oder Mittelachse ausgebildet.

Gemäß einer weiteren Ausführungsform sind an der Oberseite des ringförmigen Basiskörpers sich radial aus der ringförmigen Versteifungsrippe heraus erstreckende radiale Versteifungsrippen vorgesehen.

Die Anzahl der radialen Versteifungsrippen ist beliebig. Beispielsweise sind vierundzwanzig radiale Versteifungsrippen vorgesehen. Insbesondere sind die radialen Versteifungsrippen gleichmäßig über den Umfang des ringförmigen Basiskörpers verteilt angeordnet. Vorzugsweise weist der ringförmige Basiskörper eine vieleckige Geometrie auf. Beispielsweise kann der ringförmige Basiskörper eine zwölfeckige Geometrie aufweisen. Hierdurch kann die Verbindungseinrichtung zur Montage mit Hilfe eines Werkzeugs, wie beispielsweise einem Gabelschlüssel, gegriffen werden.

Gemäß einer weiteren Ausführungsform weist das zumindest eine Federelement einen Blattfederabschnitt auf, der parallel zu der Behälterwandung anordenbar ist.

Der Blattfederabschnitt kann eben ausgebildet sein. Der Anlageabschnitt kann ebenfalls als Blattfederabschnitt ausgebildet sein.

Gemäß einer weiteren Ausführungsform ist der Blattfederabschnitt gebogen.

Hierdurch kann eine höhere Federvorspannung erreicht werden.

Gemäß einer weiteren Ausführungsform weist das zumindest eine Federelement mehrere Blattfederabschnitte auf, die miteinander verbunden sind.

Insbesondere können die Blattfederabschnitte mit Hilfe von Verbindungsstegen miteinander verbunden sein. Vorzugsweise sind die Blattfederabschnitte und die Verbindungsstege materialeinstückig ausgebildet. Die Verbindungsstege verlaufen vorzugsweise in Richtung der Mittel- oder Symmetrieachse des ringförmigen Basiskörpers.

Gemäß einer weiteren Ausführungsform weist das zumindest eine Federelement zwei benachbart zueinander angeordnete geschwungene Federarme auf.

Vorzugsweise sind die Federarme S- oder Ω-förmig geschwungen. Die Federarme können mit Hilfe des Anlageabschnitts miteinander verbunden sein.

Gemäß einer weiteren Ausführungsform sind die Federarme mit Hilfe eines Verbindungsstegs miteinander verbunden.

Der Verbindungssteg ist vorzugsweise parallel zu dem Anlageabschnitt angeordnet. Insbesondere können die Federarme gleichzeitig mit Hilfe des Verbindungsstegs und des Anlageabschnitts miteinander verbunden sein.

Weiterhin wird ein wasserführendes Haushaltsgerät, insbesondere eine Geschirrspülmaschine, mit einer Leitung oder einem Behältnis, einem Behälter und einer derartigen Verbindungseinrichtung zum Verbinden eines Anschlussstutzens der Leitung oder des Behältnisses mit einer Behälterwandung des Behälters vorgeschlagen.

Die Leitung kann beispielsweise eine Wasserleitung oder eine Spülflottenleitung sein.

Gemäß einer Ausführungsform ist das Behältnis ein Gehäuse einer Wasserenthärtungsanlage und der Behälter ein Spülbehälter des wasserführenden Haushaltsgeräts.

In der Wasserenthärtungsanlage kann beispielsweise eine Salzlösung aufgenommen sein. Das Gehäuse der Wasserenthärtungsanlage kann aus einem Kunststoffmaterial gefertigt sein.

Gemäß einer weiteren Ausführungsform ist zwischen der Behälterwandung und dem Anschlussstutzen eine Dichteinrichtung, insbesondere ein O-Ring, angeordnet.

Hierdurch wird stets die Dichtheit zwischen dem Anschlussstutzen und der Behälterwandung gewährleistet.

Weitere mögliche Implementierungen der Verbindungseinrichtung und/oder des wasserführenden Haushaltsgeräts umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Verbindungseinrichtung und/oder des wasserführenden Haushaltsgeräts hinzufügen.

Weitere vorteilhafte Ausgestaltungen und Aspekte der Verbindungseinrichtung und/oder des wasserführenden Haushaltsgeräts sind Gegenstand der Unteransprüche sowie der im Folgenden beschriebenen Ausführungsbeispiele der Verbindungseinrichtung und/oder des wasserführenden Haushaltsgeräts. Im Weiteren werden die Verbindungseinrichtung und/oder das wasserführende Haushaltsgerät anhand von bevorzugten Ausführungsformen unter Bezugnahme auf die beigelegten Figuren näher erläutert.
Fig. 1 zeigt eine schematische perspektivische Ansicht einer Ausführungsform eines wasserführenden Haushaltsgeräts;
Fig. 2 zeigt eine weitere schematische perspektivische Ansicht des wasserführenden Haushaltsgeräts gemäß der Fig. 1;
Fig. 3 zeigt eine schematische Schnittansicht des wasserführenden Haushaltsgeräts gemäß der Fig. 1;
Fig. 4 zeigt eine schematische Vorderansicht einer Ausführungsform einer Verbindungseinrichtung für das wasserführende Haushaltsgerät gemäß der Fig. 1;
Fig. 5 zeigt eine weitere schematische Vorderansicht der Verbindungseinrichtung gemäß der Fig. 4;
Fig. 6 zeigt eine schematische Draufsicht der Verbindungseinrichtung gemäß der Fig. 4;
Fig. 7 zeigt eine schematische Schnittansicht der Verbindungseinrichtung gemäß der Schnittlinie VII - VII der Fig. 6;
Fig. 8 zeigt eine schematische Vorderansicht einer weiteren Ausführungsform einer Verbindungseinrichtung für das wasserführende Haushaltsgerät gemäß der Fig. 1;
Fig. 9 zeigt eine schematische Vorderansicht einer weiteren Ausführungsform einer Verbindungseinrichtung für das wasserführende Haushaltsgerät gemäß der Fig. 1;
Fig. 10 zeigt eine schematische Vorderansicht einer weiteren Ausführungsform einer Verbindungseinrichtung für das wasserführende Haushaltsgerät gemäß der Fig. 1; und
Fig. 11 zeigt eine schematische Vorderansicht einer weiteren Ausführungsform einer Verbindungseinrichtung für das wasserführende Haushaltsgerät gemäß der Fig. 1.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht eines wasserführenden Haushaltsgeräts 1. Das Haushaltsgerät 1 kann eine Geschirrspülmaschine, eine Waschmaschine oder dergleichen sein. Das Haushaltsgerät 1 weist einen Behälter 2 auf, der durch eine Tür 3, insbesondere wasserdicht, verschließbar ist. Hierzu kann zwischen der Tür 3 und dem Behälter 2 eine Dichteinrichtung vorgesehen sein. Der Behälter 2 kann ein Spülbehälter einer Geschirrspülmaschine sein. Der Behälter 2 ist vorzugsweise quaderförmig. Insbesondere kann der Behälter 2 aus einem Stahlblech gefertigt sein. Alternativ kann der Behälter 2 zumindest abschnittsweise aus einem Kunststoffmaterial gefertigt sein. Der Behälter 2 und die Tür 3 können eine Spülkammer 4 zum Spülen von Spülgut bilden. Der Behälter 2 kann im Inneren eines Gehäuses des Haushaltsgeräts 1 angeordnet sein. Die Tür 3 ist in der Fig. 1 in ihrer geöffneten Stellung dargestellt. Durch ein Schwenken um eine an einem unteren Ende der Tür 3 vorgesehenen Schwenkachse 5 kann die Tür 3 geschlossen oder geöffnet werden.

Der Behälter 2 weist eine Behälterwandung 6 mit einem Boden 7, einer dem Boden 7 gegenüberliegend angeordneten Decke 8, einer der Tür 3 gegenüberliegend angeordneten Rückwand 9 und zwei einander gegenüberliegend angeordneten Seitenwänden 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Das Haushaltsgerät 1 weist weiterhin zumindest eine Spülgutaufnahme 12 auf. Insbesondere können mehrere Spülgutaufnahmen 12 vorgesehen sein, wobei jeweils eine der mehreren Spülgutaufnahmen 12 ein Unterkorb, ein Oberkorb oder eine Besteckschublade des Haushaltsgeräts 1 ist. Die mehreren Spülgutaufnahmen 12 sind vorzugsweise übereinander in dem Behälter 2 angeordnet. Jede Spülgutaufnahme 12 ist wahlweise in den Behälter 2 hinein oder aus diesem heraus verlagerbar. Insbesondere ist jede Spülgutaufnahme 12 in einer Einschubrichtung E in den Behälter 2 hineinschiebbar und entgegen der Einschubrichtung E in einer Auszugsrichtung A aus dem Behälter 2 herausziehbar.

Die Fig. 2 zeigt eine vergrößerte schematische perspektivische Ansicht des Haushaltsgeräts 1. Der Behälter 2 ist auf einem Basisträger 13 angeordnet. Der Basisträger 13 kann beispielsweise ein Kunststoffspritzgussbauteil sein. Das Haushaltsgerät 1 weist weiterhin ein unter dem Behälter 2 angeordnetes Behältnis 14 auf. Das Behältnis 14 kann ein Gehäuse einer Wasserenthärtungsanlage des Haushaltsgeräts 1 sein. Das Behältnis 14 ist vorzugsweise aus einem Kunststoffmaterial gefertigt. Das Behältnis 14 ist insbesondere unter dem Boden 7 angeordnet. Das Behältnis 14 kann beispielsweise mit einer Salzlösung gefüllt sein.

Das Behältnis 14 weist einen Anschlussstutzen 15 auf, auf den eine Verbindungseinrichtung 16 zum Verbinden des Anschlussstutzens 15 des Behältnisses 14 mit der Behälterwandung 6 des Behälters 2 des Haushaltsgeräts 1 aufschraubbar ist. Der Anschlussstutzen 15 kann weiterhin an einer beliebigen wasserführenden oder spülflotteführenden Leitung vorgesehen sein. In diesem Fall kann die Leitung mit Hilfe der Verbindungseinrichtung 16 mit der Behälterwandung 6 verbunden werden.

Die Fig. 3 zeigt eine schematische Schnittansicht durch den Anschlussstutzen 15 und die Verbindungseinrichtung 16. Zwischen der Behälterwandung 6 und insbesondere dem Boden 7 und dem Anschlussstutzen 15 kann eine Dichteinrichtung 17 vorgesehen sein. Die Dichteinrichtung 17 kann beispielsweise ein O-Ring sein. Die Dichteinrichtung 17 ist in einer den Anschlussstutzen 15 umlaufenden Ringnut 18 angeordnet. Die Verbindungseinrichtung 16 weist einen ringförmigen Basiskörper 19, der ein Gewinde 20 umfasst, auf. Das Gewinde 20 ist vorzugsweise ein Innengewinde. Das Gewinde 20 ist dazu eingerichtet, formschlüssig in ein korrespondierendes Gegengewinde 21 des Anschlussstutzens 15 einzugreifen. Das Gegengewinde 21 ist vorzugsweise ein Außengewinde. In einer alternativen Ausführungsform der Verbindungseinrichtung 16 ist das an dem ringförmigen Basiskörper 19 vorgesehene Gewinde 20 ein Außengewinde und das an dem Anschlussstutzen 15 vorgesehene Gegengewinde 21 ein Innengewinde.

Die Fig. 4 zeigt eine Vorderansicht einer Ausführungsform der Verbindungseinrichtung 16. Die Fig. 5 zeigt eine weitere Vorderansicht der Verbindungseinrichtung 16. Die Fig. 6 zeigt eine Draufsicht der Verbindungseinrichtung 16 und die Fig. 7 zeigt eine Schnittansicht der Verbindungseinrichtung 16 gemäß der Schnittlinie VII - VII der Fig. 6. Im Folgenden wird auf die Fig. 4 bis 7 gleichzeitig Bezug genommen.

Der ringförmige Basiskörper 19 ist rotationssymmetrisch zu einer Symmetrie- oder Mittelachse 22 ausgebildet. An einer Oberseite 23 des ringförmigen Basiskörpers 19 ist eine um den ringförmigen Basiskörper 19 umlaufende ringförmige Versteifungsrippe 24 vorgesehen. Das Gewinde 20 kann sich bis in die Versteifungsrippe 24 hinein erstrecken. An der Oberseite 23 des ringförmigen Basiskörpers 19 sind weiterhin sich radial aus der ringförmigen Versteifungsrippe 24 heraus erstreckende radiale Versteifungsrippen 25 vorgesehen. In den Fig. 4 bis 7 ist jeweils nur eine radiale Versteifungsrippe 25 mit einem Bezugszeichen versehen. Die Anzahl der radialen Versteifungsrippen 25 ist beliebig. Vorzugsweise sind die radialen Versteifungsrippen 25 gleichmäßig verteilt über einen Umfang u₁₉ des ringförmigen Basiskörpers 19 angeordnet. Die radialen Versteifungsrippen 25 sind vorzugsweise materialeinstückig mit der ringförmigen Versteifungsrippe 24 und dem ringförmigen Basiskörper 19 ausgebildet. Insbesondere ist die Verbindungseinrichtung 16 materialeinstückig ausgeführt. Die Verbindungseinrichtung 16 kann aus einem Kunststoffmaterial oder einem Metallwerkstoff gefertigt sein. Beispielsweise kann die Verbindungseinrichtung 16 ein Kunststoffspritzgussbauteil sein. Vorzugsweise ist die Verbindungseinrichtung 16 aus einem elastisch verformbaren Kunststoffmaterial gefertigt. Beispielsweise kann die Verbindungseinrichtung 16 aus einem mit Talkum gefüllten Polypropylenmaterial gefertigt sein.

Der ringförmige Basiskörper 19 kann eine vieleckige Außengeometrie aufweisen. Beispielsweise kann der ringförmige Basiskörper 19, wie in der Fig. 6 gezeigt, eine zwölfeckige Außengeometrie aufweisen. Hierdurch kann die Verbindungseinrichtung 16 zur Montage mit einem Werkzeug mit einer definierten Schlüsselweite SW gegriffen werden.

Die Verbindungseinrichtung 16 weist zumindest ein Federelement 26 auf, das dazu eingerichtet ist, den ringförmigen Basiskörper 19 gegenüber der Behälterwandung 6 federvorzuspannen. Vorzugsweise ist das zumindest eine Federelement 26 einstückig mit dem ringförmigen Basiskörper 19 ausgebildet. Vorzugsweise ist eine Vielzahl Federelemente 26 vorgesehen, die gleichmäßig um den Umfang u₁₉ des ringförmigen Basiskörpers 19 verteilt angeordnet sind. Bei der in den Fig. 4 bis 7 gezeigten Ausführungsform der Verbindungseinrichtung 16 weist diese vier Federelemente 26 auf, die gleichmäßig um den Umfang u₁₉ des ringförmigen Basiskörpers verteilt angeordnet sind.

Das zumindest eine Federelement 26 weist einen Anlageabschnitt 27 auf, der dazu eingerichtet ist, an der Behälterwandung 6 anzuliegen. Der Anlageabschnitt 27 kann, wie in den Fig. 4, 5 und 7 gezeigt, eine konvexe Krümmung aufweisen. Das heißt, der Anlageabschnitt 27 erstreckt sich über eine Unterkante oder Unterseite 28 des ringförmigen Basiskörpers 19 heraus (Fig. 7). Wie die Fig. 4 zeigt, ist zwischen zwei nebeneinander angeordneten Federelementen 26 ein diese verbindender Verbindungsabschnitt 29 vorgesehen. Der Verbindungsabschnitt 29 ist eine zylinderförmige Wand, deren Unterkante oder Unterseite 30 bündig mit der Unterseite 28 des ringförmigen Basiskörpers 19 ausgebildet ist. Bei der Montage der Verbindungseinrichtung 16 werden die Anlageabschnitte 27 derart verformt, dass diese plan an der Behälterwandung 6 und insbesondere an dem Boden 7 anliegen.

In dem in den Fig. 4 bis 7 gezeigten unmontierten Zustand der Verbindungseinrichtung 16 ragt das zumindest eine Federelement 26, und insbesondere der Anlageabschnitt 27, über die Unterseite 28 des ringförmigen Basiskörpers 19 hinaus. Das zumindest eine Federelement 26 weist zumindest einen Blattfederabschnitt 31 auf. Vorzugsweise sind mehrere nebeneinander angeordnete Blattfederabschnitte 31 vorgesehen. Der Anlageabschnitt 27 kann ebenfalls als Blattfederabschnitt ausgebildet sein. In den Fig. 4, 5 und 7 ist jeweils nur ein Blattfederabschnitt 31 mit einem Bezugszeichen versehen. Vorzugsweise weist das zumindest eine Federelement 26 mehrere Blattfederabschnitte 31 auf, die mit Hilfe von Verbindungsstegen 32 bis 34 miteinander verbunden sind. Die Verbindungsstege 32 bis 34 verlaufen in Richtung der Mittelachse 22.

Die Fig. 8 zeigt eine weitere Ausführungsform einer Verbindungseinrichtung 16. Die Verbindungseinrichtung 16 gemäß der Fig. 8 unterscheidet sich von der Verbindungseinrichtung 16 gemäß der Fig. 4 bis 7 lediglich dadurch, dass anstelle von vier Federelementen 26 eine Vielzahl unmittelbar benachbart angeordneter Federelemente 26 vorgesehen sind, die gleichmäßig über den Umfang u₁₉ des ringförmigen Basiskörpers 19 verteilt angeordnet sind.

Die Fig. 9 zeigt eine weitere schematische Seitenansicht einer Ausführungsform einer Verbindungseinrichtung 16. Die Verbindungseinrichtung 16 gemäß der Fig. 9 unterscheidet sich von der Verbindungseinrichtung 16 gemäß der Fig. 8 lediglich dadurch, dass die Blattfederabschnitte 31 nicht gebogen, sondern gerade sind. Insbesondere sind die Blattfederabschnitte 31 und die Anlageabschnitte 27 parallel zu der Unterseite 28 des ringförmigen Basiskörpers 19 positioniert.

Die Fig. 10 zeigt eine weitere schematische Seitenansicht einer Ausführungsform einer Verbindungseinrichtung 16. Die Verbindungseinrichtung 16 gemäß der Fig. 10 unterscheidet sich von der Ausführungsform der Verbindungseinrichtung 16 gemäß der Fig. 8 und 9 dadurch, dass das zumindest eine Federelement 26 keine Blattfederabschnitte 31 aufweist. Stattdessen weist das zumindest eine Federelement 26 zwei benachbart zueinander angeordnete geschwungene Federarme 35, 36 auf. Die Federarme 35, 36 können S-förmig oder Ω-förmig ausgebildet sein. Die Federarme 35, 36 sind mit Hilfe des Anlageabschnitts 27 miteinander verbunden.

Die Fig. 11 zeigt eine weitere schematische Seitenansicht einer Ausführungsform einer Verbindungseinrichtung 16. Die Verbindungseinrichtung 16 gemäß der Fig. 11 unterscheidet sich von der Verbindungseinrichtung 16 gemäß der Fig. 10 lediglich dadurch, dass die Federarme 35, 36 mit Hilfe eines Verbindungsstegs 37 miteinander verbunden sind. Insbesondere sind die Federarme 35, 36 mit Hilfe des Anlageabschnitts 27 und des Verbindungsstegs 37 miteinander verbunden. Der Verbindungssteg 37 erstreckt sich parallel zu dem Anlageabschnitt 27.

Obwohl die vorliegende Erfindung anhand von Ausführungsbeispielen beschrieben wurde, ist sie vielfältig modifizierbar.

### Verwendete Bezugszeichen:

- 1: Haushaltsgerät
- 2: Behälter
- 3: Tür
- 4: Spülkammer
- 5: Schwenkachse
- 6: Behälterwandung
- 7: Boden
- 8: Decke
- 9: Rückwand
- 10: Seitenwand
- 11: Seitenwand
- 12: Spülgutaufnahme
- 13: Basisträger
- 14: Behältnis
- 15: Anschlussstutzen
- 16: Verbindungseinrichtung
- 17: Dichteinrichtung
- 18: Ringnut
- 19: Basiskörper
- 20: Gewinde
- 21: Gegengewinde
- 22: Mittelachse
- 23: Oberseite
- 24: Versteifungsrippe
- 25: Versteifungsrippe
- 26: Federelement
- 27: Anlageabschnitt
- 28: Unterseite
- 29: Verbindungsabschnitt
- 30: Unterseite
- 31: Blattfederabschnitt
- 32: Verbindungssteg
- 33: Verbindungssteg
- 34: Verbindungssteg
- 35: Federarm
- 36: Federarm
- 37: Verbindungssteg

- A: Auszugsrichtung
- E: Einschubrichtung
- SW: Schlüsselweite
- u₁₉: Umfang

## Patentansprüche

1. Verbindungseinrichtung (16) zum Verbinden eines Anschlussstutzens (15) einer Leitung oder eines Behältnisses (14) mit einer Behälterwandung (6) eines Behälters (2) eines wasserführenden Haushaltsgeräts (1), insbesondere einer Geschirrspülmaschine, mit einem ringförmigen Basiskörper (19), der ein Gewinde (20) aufweist, das dazu eingerichtet ist, formschlüssig in ein Gegengewinde (21) des Anschlussstutzens (15) einzugreifen, **gekennzeichnet durch** zumindest ein Federelement (26), das dazu eingerichtet ist, den ringförmigen Basiskörper (19) gegenüber der Behälterwandung (6) federvorzuspannen, wobei das zumindest eine Federelement (26) einstückig mit dem ringförmigen Basiskörper (19) ausgebildet ist und in einem unmontierten Zustand der Verbindungseinrichtung (16) über eine Unterseite (28) des ringförmigen Basiskörpers (19) herausragt.

2. Verbindungseinrichtung nach Anspruch 1 **gekennzeichnet durch** eine Vielzahl Federelemente (26), die gleichmäßig um einen Umfang (u₁₉) des ringförmigen Basiskörpers (19) verteilt angeordnet sind.

3. Verbindungseinrichtung nach einem der Ansprüche 1 oder 2, **dadurch gekennzeichnet, dass** das zumindest eine Federelement (26) einen Anlageabschnitt (27) aufweist, der dazu eingerichtet ist, an der Behälterwandung (6) anzuliegen.

4. Verbindungseinrichtung nach einem der Ansprüche 1 - 3, **dadurch gekennzeichnet, dass** an einer Oberseite (23) des ringförmigen Basiskörpers (19) eine um den ringförmigen Basiskörper (19) umlaufende ringförmige Versteifungsrippe (24) angeordnet ist.

5. Verbindungseinrichtung nach Anspruch 4, **dadurch gekennzeichnet, dass** an der Oberseite (23) des ringförmigen Basiskörpers (19) sich radial aus der ringförmigen Versteifungsrippe (24) heraus erstreckende radiale Versteifungsrippen (25) vorgesehen sind.

6. Verbindungseinrichtung nach einem der Ansprüche 1 - 5, **dadurch gekennzeichnet, dass** das zumindest eine Federelement (26) einen Blattfederabschnitt (31) aufweist, der parallel zu der Behälterwandung (6) anordenbar ist.

7. Verbindungseinrichtung nach Anspruch 6, **dadurch gekennzeichnet, dass** der Blattfederabschnitt (31) gebogen ist.

8. Verbindungseinrichtung nach Anspruch 6 oder 7, **dadurch gekennzeichnet, dass** das zumindest eine Federelement (26) mehrere Blattfederabschnitte (31) aufweist, die miteinander verbunden sind.

9. Verbindungseinrichtung nach einem der Ansprüche 1 - 5, **dadurch gekennzeichnet, dass** das zumindest eine Federelement (26) zwei benachbart zueinander angeordnete geschwungene Federarme (35, 36) aufweist.

10. Verbindungseinrichtung nach Anspruch 9, **dadurch gekennzeichnet, dass** die Federarme (35, 36) mit Hilfe eines Verbindungsstegs (37) miteinander verbunden sind.

11. Wasserführendes Haushaltsgerät (1), insbesondere Geschirrspülmaschine, mit einer Leitung oder einem Behältnis (14), einem Behälter (2) und einer Verbindungseinrichtung (16) nach einem der Ansprüche 1 - 10 zum Verbinden eines Anschlussstutzens (15) der Leitung oder des Behältnisses (14) mit einer Behälterwandung (6) des Behälters (2).

12. Wasserführendes Haushaltsgerät nach Anspruch 11, **dadurch gekennzeichnet, dass** das Behältnis (14) ein Gehäuse einer Wasserenthärtungsanlage und der Behälter (2) ein Spülbehälter des wasserführenden Haushaltsgeräts (1) ist.

13. Wasserführendes Haushaltsgerät nach Anspruch 11 oder 12, **dadurch gekennzeichnet, dass** zwischen der Behälterwandung (6) und dem Anschlussstutzen (15) eine Dichteinrichtung (17), insbesondere ein O-Ring, angeordnet ist.

## Claims

1. Connecting device (16) for connecting a connecting piece (15) of a pipe or a receptacle (14) with a container wall (6) of a container (2) of a water-conducting household appliance (1), in particular a dishwasher, with a ring-shaped base body (19), which has a thread (20), which is designed to engage in a mating thread (21) of the connecting piece (15) in a form-fit manner, **characterised by** at least one spring element (26), which is designed to spring-pretension the ring-shaped base body (19) in respect of the container wall (6), wherein the at least one spring element (26) is embodied in one piece with the ring-shaped base body (19) and in an unassembled state of the connecting device (16) projects beyond a lower side (28) of the ring-shaped base body (19).

2. Connecting device according to claim 1, **characterised by** a plurality of spring elements (26), which are arranged distributed uniformly about a periphery (u₁₉) of the ring-shaped base body (19).

3. Connecting device according to one of claims 1 or 2, **characterised in that** the at least one spring element (26) has a contact portion (27) which is designed to rest on the container wall (6).

4. Connecting device according to one of claims 1 - 3, **characterised in that** a ring-shaped reinforcement rib (24) which surrounds the ring-shaped base body (19) is arranged on a top side (23) of the ring-shaped base body (19).

5. Connecting device according to claim 4, **characterised in that** radial reinforcement ribs (25) which extend radially outwards from the ring-shaped reinforcement rib (24) are provided on the top side (23) of the ring-shaped base body (19).

6. Connecting device according to one of claims 1 - 5, **characterised in that** the at least one spring element (26) has a leaf spring portion (31), which can be arranged parallel to the container wall (6).

7. Connecting device according to claim 6, **characterised in that** the leaf spring portion (31) is bent.

8. Connecting device according to claim 6 or 7, **characterised in that** the at least one spring element (26) has a number of leaf spring portions (31) which are connected to one another.

9. Connecting device according to one of claims 1 - 5, **characterised in that** the at least one spring element (26) has two curved spring arms (35, 36) arranged adjacent to one another.

10. Connecting device according to claim 9, **characterised in that** the spring arms (35, 36) are connected to one another with the aid of a connecting web (37).

11. Water-conducting household appliance (1), in particular dishwasher, with a pipe or a receptacle (14), a container (2) and a connecting device (16) according to one of claims 1 - 10 for connecting a connecting piece (15) of the pipe or the receptacle (14) with a container wall (6) of the container (2).

12. Water-conducting household appliance according to claim 11, **characterised in that** the receptacle (14) is a housing of a water softening system and the container (2) is a wash tub of the water-conducting household appliance (1).

13. Water-conducting household appliance according to claim 11 or 12, **characterised in that** a sealing device (17), in particular an O-ring, is arranged between the container wall (6) and the connecting piece (15).

## Revendications

1. Dispositif de liaison (16) pour la liaison d'une tubulure de raccordement (15) d'une conduite ou d'un réservoir (14) à une paroi de cuve (6) d'une cuve (2) d'un appareil ménager à circulation d'eau (1), en particulier d'une machine à laver la vaisselle, avec un corps de base annulaire (19), lequel comprend un filetage (20) qui est conçu pour s'engager par complémentarité de forme dans un contre-filetage (21) de la tubulure de raccordement (15), **caractérisé par** au moins un élément ressort (26) qui est conçu pour précontraindre élastiquement le corps de base annulaire (19) par rapport à la paroi de cuve (6), dans lequel l'au moins un élément ressort (26) est réalisé d'un seul tenant avec le corps de base annulaire (19) et, dans un état non monté du dispositif de liaison (16), dépasse d'une face inférieure (28) du corps de base annulaire (19).

2. Dispositif de liaison selon la revendication 1 **caractérisé par** une pluralité d'éléments ressort (26), lesquels sont disposés de manière régulièrement répartie sur une périphérie (u₁₉) du corps de base annulaire (19).

3. Dispositif de liaison selon l'une des revendications 1 ou 2, **caractérisé en ce que** l'au moins un élément ressort (26) comprend une section d'appui (27) qui est conçue pour reposer sur la paroi de cuve (6).

4. Dispositif de liaison selon l'une des revendications 1 à 3, **caractérisé en ce qu'**une nervure de raidissement annulaire (24) circulaire autour du corps de base annulaire (19) est disposée sur une face supérieure (23) du corps de base annulaire (19).

5. Dispositif de liaison selon la revendication 4, **caractérisé en ce que** des nervures de raidissement radiales (25) s'étendant radialement à l'extérieur de la nervure de raidissement annulaire (24) sont prévues sur la face supérieure (23) du corps de base annulaire (19).

6. Dispositif de liaison selon l'une des revendications 1 à 5, **caractérisé en ce que** l'au moins un élément ressort (26) comprend une section de ressort à lame (31), laquelle peut être disposée parallèlement à la paroi de cuve (6).

7. Dispositif de liaison selon la revendication 6, **caractérisé en ce que** la section de ressort à lame (31) est courbée.

8. Dispositif de liaison selon la revendication 6 ou la revendication 7, **caractérisé en ce que** l'au moins un élément ressort (26) comprend plusieurs sections de ressort à lame (31) qui sont reliées les unes aux autres.

9. Dispositif de liaison selon l'une des revendications 1 à 5, **caractérisé en ce que** l'au moins un élément ressort (26) comprend deux bras de ressort incurvés (35, 36) disposés au voisinage l'un de l'autre.

10. Dispositif de liaison selon la revendication 9, **caractérisé en ce que** les bras de ressort (35, 36) sont reliés l'un à l'autre à l'aide d'une partie formant pont de liaison (37).

11. Appareil ménager à circulation d'eau (1), en particulier machine à laver la vaisselle, avec une conduite ou un réservoir (14), une cuve (2) et un dispositif de liaison (16) selon l'une des revendications 1 à 10 pour la liaison d'une tubulure de raccordement (15) de la conduite ou du réservoir (14) à une paroi de cuve (6) de la cuve (2).

12. Appareil ménager à circulation d'eau selon la revendication 11, **caractérisé en ce que** le réservoir (14) est un logement d'une installation d'adoucissement d'eau et la cuve (2) est une cuve de lavage de l'appareil ménager à circulation d'eau (1).

13. Appareil ménager à circulation d'eau selon la revendication 11 ou la revendication 12, **caractérisé en ce qu'**entre la paroi de cuve (6) et la tubulure de raccordement (15) est disposé un dispositif d'étanchéité (17), en particulier un anneau torique.
